# EUROPÄISCHE PATENTSCHRIFT

(11) **EP 0 918 701 B1**
(45) Veröffentlichungstag und Bekanntmachung des Hinweises auf die Patenterteilung: **03.04.2002**
(21) Anmeldenummer: 97925019.8
(22) Anmeldetag: 29.05.1997
(51) Int. Cl.: B65D 51/00

(54) **VERSCHLUSSDECKEL MIT TEMPERATURABHÄNGIGER ABSCHRAUBSICHERUNG**
CLOSURE CAP WITH TEMPERATURE-DEPENDENT UNSCREWING PROTECTION
BOUCHON AVEC PROTECTION CONTRE LE DEVISSAGE DEPENDANTE DE LA TEMPERATURE

(30) Priorität: 02.07.1996 DE 29611514 U
(43) Veröffentlichungstag der Anmeldung: 02.06.1999
(73) Patentinhaber: REUTTER, Heinrich, 71336 Waiblingen-Hohenacker (DE)
(72) Erfinder: REUTTER, Heinrich, D-71336 Waiblingen (DE)
(74) Vertreter: Dreiss, Fuhlendorf, Steimle & Becker
(86) Internationale Anmeldenummer: EP9702804
(87) Internationale Veröffentlichungsnummer: WO9800347

(56) Entgegenhaltungen:
- EP-A- 0 163 006
- DE-A- 4 422 292
- FR-A- 1 600 373
- GB-A- 2 210 863
- US-A- 2 528 372
- US-A- 3 338 455

## Beschreibung

Die vorliegende Erfindung betrifft einen auf einen ortsfesten Stutzen beispielsweise eines Kraftfahrzeugkühlers, eines Ausgleichsbehälters von Kühl- oder Heizsystemen oder dergleichen zu befestigenden, vorzugsweise aufschraubbaren oder aufsteck- und drehbaren Verschlußdeckel mit einer Schraub- bzw. Steck- und Drehkappe und einem verdrehbaren Eingriffsteil, innerhalb dessen ein vorzugsweise in Überdruck/Unterdruck-Kombination ausgeführtes Ventil konzentrisch zur Kappe angeordnet ist, wobei das Ventil ein Dichtelement aufweist, das bei Aufbringen des Verschlußdeckels mit dem ortsfesten Stutzen in Dichtverbindung gelangt, wobei der Verschlußdeckel in auf den ortsfesten Stutzen aufgebrachtem Zustand mittels eines temperaturabhängigen Steuerelements gegen Abnehmen, vorzugsweise Abschrauben oder Abdrehen sicherbar ist, indem mittels des temperaturabhängigen Steuerelements bei Normaltemperatur eine drehfeste Kopplung von Kappe und Eingriffsteil und bei Übertemperatur eine Entkopplung von Kappe und Eingriffsteil erreichbar ist.

Derartige Verschlußdeckel werden beispielsweise bei Kraftfahrzeugkühlsystemen verwendet, entweder unmittelbar als Kühlerverschluß oder als Verschluß des Ausgleichsbehälters. Der Verschlußdeckel ist dabei entweder mittels eines Gewindes aufschraubbar oder er ist mittels eines Bayonettelements aufsteck- und drehbar. Bei Kraftfahrzeugkühlsystemen besteht im Hinblick auf die Verschlußdeckel ein Problem dahingehend, daß in der Regel aufgrund der hohen Temperatur im Kühlsystem auch der Druck sehr hoch ist. Selbst wenn zum Zeitpunkt des Abstellens des Motors die Temperatur im Kühlsystem nicht allzu hoch ist, kann nach dem Abstellen des Motors durch eine gewisse Nachheizwirkung eine Temperatur und damit eine Druckerhöhung im Kühlsystem erfolgen. Wird währenddessen der Verschlußdeckel abgenommen, besteht akute Verbrühungsgefahr für den betreffenden Benutzer. Um dem zu begegnen wurden Verschlußdeckel mit einer temperaturabhängigen Abschraubsicherung, wie sie eingangs beschrieben wurde, entwickelt, die es bei Übertemperatur im Kühlsystem nicht gestatten, daß ein Benutzer durch Betätigen der Kappe den Verschlußdeckel abnehmen kann, da die Kappe bei Übertemperatur gegenüber dem Eingriffsteil hohldreht.

Ein derartiger Verschlußdeckel ist beispielsweise aus der WO 95/32 904 bekannt. Bei den Verschlußdeckeln gemäß dieser Druckschrift ist in einem verhältnismäßig voluminösen Hohlraum innerhalb der Kappe und oberhalb des Eingriffsteils gemäß einer Variante ein von einem Bimetallelement gebildetes temperaturabhängiges Steuerelement vorgesehen, und nach einer anderen Variante ist ein U-förmiges Kopplungsteil in axialer Richtung heb- und senkbar. Obschon beide Ausführungsformen zufriedenstellend arbeiten ist der hierfür erforderliche Platzbedarf zwischen Eingriffsteil und Deckel erheblich.

Der vorliegenden Erfindung liegt daher die Aufgabe zugrunde, einen Verschlußdeckel der eingangs genannten Art zu schaffen, bei dem die temperaturabhängige Abschraubsicherung platzsparend untergebracht ist, so daß der Kappe ein kompaktes Design verliehen werden kann. Die Abschraubsicherung soll desweiteren störungsunanfällig sein und in einfacher und wirtschaftlicher Weise montiert werden können.

Diese Aufgabe wird bei einem Verschlußdeckel der eingangs genannten Art durch die im Anspruch 1 angegebenen Merkmale gelöst.

Das wippenartige Kopplungsteil läßt sich in platzsparender Weise zwischen dem Eingriffsteil und der Kappe anordnen. Es kann zuverlässig bedient werden, indem mittels des temperaturabhängigen Steuerelements ein Schenkel des wippenartigen Kopplungsteils von der Oberseite des Eingriffsteils weggedrückt wird, so daß sein anderer Schenkel aus der Kopplungsstellung mit der Kappe freikommt.

Das temperaturabhängige Steuerelement ist vorzugsweise von einer Memoryfeder gebildet. Diese wirkt vorzugsweise mit einem in axialer Richtung bewegbaren Steuerbolzen zusammen, der sich gegen die Unterseite des wippenartigen Bauteils abstützt. Dadurch kann die Memoryfeder innerhalb des Eingriffsteils insbesondere nahe der Flüssigkeitsoberfläche angeordnet sein, und das temperaturabhängige Steuerelement ist somit in gutem thermischem Kontakt zum Inneren des Kühlsystems.

Vorteilhafte Weiterbildungen der Erfindung sind in den Ansprüchen 2 bis 17 beschrieben.

Nach einem weiteren Ausführungsform gemäß Anspruch 18 sind an der Innenseite der im wesentlichen zylindermantelförmigen Wandung der Kappe im wesentlichen in axialer Richtung erstreckte und in radialer Richtung geringfügig nachgiebige Laschen, Lamellen oder Vorsprünge vorgesehen, die beim Einsetzen des Eingriffsteils in die Kappe geringfügig nach außen gebogen werden und so Kappe und Eingriffsteil spiel- und vibrationsfrei aneinander halten. Auf diese Weise ist ein Klappern des Eingriffsteils in der Kappe verhindert. Dabei kannes Zweckmäßig sein, die Merkmale nach Anspruch 19 und/oder 20 vorzusehen.

Weitere Merkmale, Einzelheiten und Vorteile der Erfindung ergeben sich aus den Schutzansprüchen sowie der zeichnerischen Darstellung und nachfolgenden Beschreibung einer bevorzugten Ausführungsform des Verschlußdeckels. In der Zeichnung zeigt:
- Figur 1: einen Längsschnitt entlang der Längsachse eines erfindungsgemäßen Verschlußdeckels;
- Figur 2: einen vergrößerten Ausschnitt der Figur 1 mit einem wippenartigen Kopplungsteil und
- Figur 3: eine Draufsicht auf den Verschlußdeckel nach Figur 1.

Die Figuren zeigen einen insgesamt mit dem Bezugszeichen 1 bezeichneten Verschlußdeckel, der eine Kappe 2, ein gegenüber der Kappe drehbares Eingriffsteil 4 mit einem Innengewindeabschnitt 6 und einer in einem Ventilgehäuse 8 untergebrachten Ventileinheit 10 sowie eine temperaturabhängige Abschraubsicherung 12 aufweist, mit der eine drehfeste Kopplung bzw. Entkopplung von Kappe 2 und Eingriffsteil 4 erreichbar ist.

Die Kappe 2 weist einen im wesentlichen ebenen und quer zur Steckrichtung verlaufenden flächenhaften Wandbereich 14 und einen flanschartig nach unten weisenden zur Bildung von Aufstützflächen 16 (Figur 3) geringfügig von der Zylinderform abweichenden Wandbereich 18 auf. Im montierten Zustand von Kappe 2 und Eingriffsteil 4 übergreift die Kappe 2 das Eingriffsteil 4 nahezu vollständig, so daß sich nur ein verhältnismäßig geringfügiger in axialer Richtung schmaler Raum 20 zwischen Kappe 2 und Eingriffsteil 4 befindet.

Das Eingriffsteil 4 ist entsprechend der Kappe 2 topfförmig ausgebildet, wobei auf der Innenseite des flanschartigen Mantelabschnitts 22 der Gewindeabschnitt 6 als Innengewinde vorgesehen ist. Der Verschlußdeckel 1 wird mit diesem Gewindeabschnitt 6 auf einen ortsfesten Stutzen eines Kraftfahrzeugkühlers oder Ausgleichbehälters aufgeschraubt. Im auf den ortsfesten Stutzen aufgeschraubten Zustand erstreckt sich der in der Zeichnung nicht dargestellte Stutzen also zwischen dem Ventilgehäuse 8 und dem Mantelabschnitt 22 des Eingriffsteils 4. An der Unterseite 24 eines Deckelabschnitts 26 des topfförmigen Eingriffsteils 4 ist das Ventilgehäuse 8 verrastet gehalten. Von der Unterseite 24 sind in Umfangsrichtung jeweils um 90 Grad versetzt zueinander nach unten vorspringende Halteteile 28 vorgesehen, die in radialer Richtung geringfügig auslenkbar sind und eine hintergreifbare Nase 30 aufweisen, mit denen ein oberer Ringflansch 32 des Ventilgehäuses 8 verrastbar bzw. verklipsbar ist.

Innerhalb der Ventileinheit 10, die als Überdruck/Unterdruckventil grundsätzlich bekannt ist und daher nicht näher beschrieben wird, ist ein temperaturabhängiges Steuerelement 34 in Form einer Memoryfeder 36 vorgesehen. Die Memoryfeder 36 stützt sich gegen einen Boden 38 eines topfförmigen Bauteils 40 ab, das seinerseits in dem Ventilgehäuse 8 gehalten ist. Mit ihrem anderen Ende drückt die Memoryfeder 36 gegen einen Steuerbolzen 42, der auf einem durch den Boden 38 hindurchgeführten hohlen Stift 44 in Achslängsrichtung verschieblich geführt ist. Die Memoryfeder 36 ist um diesen Stift 44 herum angeordnet. Mit seinem von der Memoryfeder 36 abgewandten Ende 46 greift der Steuerbolzen 42 durch eine mittige Öffnung 48 in dem Deckelabschnitt 26 des Eingriffsteils 4 hindurch und liegt gegen die Unterseite eines wippenförmigen Kopplungsteils 50 an. Das wippenförmige Kopplungsteil 50 ist ein Blechbiegeteil und im wesentlichen streifenförmig ausgebildet; es weist eine die Schwenkachse 52 bildende sickenartige Biegung 54 auf, mit der das Kopplungsteil 50 in einer Ausnehmung 56 auf der Oberseite 58 des Eingriffsteils 4 aufliegt. An demjenigen Schenkel 60 des Kopplungsteils 50, an dessen Unterseite der Steuerbolzen 42 anliegt, liegt von oben ein federndes Element 62 in Form einer Blattfeder 64 an und versucht den Schenkel 60 nach unten in Richtung auf die Oberseite 58 des Eingriffsteils 4 zu drücken, wodurch der jenseits der Schwenkachse 52 gelegene Schenkel 66 des Kopplungteils 50 nach oben geschwenkt wird und mit seinem Ende 67 gegen die Unterseite 68 eines Ringbunds oder Ringflanschs 70 (Figur 1) an der Innenseite der Kappe 2 drückt. Der Ringbund oder -flansch 70 weist wenigstens eine Ausnehmung 72 auf, in welche bei entsprechender Positionierung der Kappe 2 gegenüber dem Eingriffsteil 4 das Ende 67 des Schenkels 66 des wippenartigen Kopplungsteils 50 eingreifen kann und so eine drehfeste Kopplung von Kappe 2 und Eingriffsteil 4 bewirken kann. Der soeben beschriebene und in den Figuren 1 und 2 dargestellte Zustand der Abschraubsicherung liegt bei Normaltemperatur vor, wenn die Blattfeder 64 den radial inneren Schenkel 60 des Kopplungsteils 50 nach unten drückt. Bei Übertemperatur im Inneren des Kühlergehäuses wird die Memoryfeder 36 erhitzt und dehnt sich in Längsrichtung aus. Sie drückt den Steuerbolzen 42 entgegen der Wirkung der Blattfeder 64 nach oben, wodurch das wippenartige Kopplungsteil 40 um die Schwenkachse 52 geringfügig verkippt oder verschwenkt wird. Dadurch schwenkt das Ende 67 des radial äußeren Schenkels 66 des Kopplungsteils 50 nach unten und kommt aus der Ausnehmung 72 in dem Ringflansch 50 frei, so daß die Kappe 2 gegenüber dem Eingriffsteil 4 hohl dreht. Die Abschraubsicherung 12 ist wirksam; der Verschlußdeckel 1 kann nicht von dem ortsfesten Stutzen entfernt werden.

Das wippenförmige Kopplungsteil 50 ist im montierten Zustand von Kappe 2 und Eingriffsteil 4 zwar um die Schwenkachse 4 kippbar jedoch unverlierbar in dem Zwischenraum 20 zwischen der Oberseite 58 des Eingriffsteils 4 und der Kappe 2 angeordnet. Hierfür ist an der Oberseite 58 die bereits erwähnte Ausnehmung 56 vorgesehen, gegen deren Boden 74 der sickenförmige Bereich 54 anliegt. Der Ausnehmung 56 in axialer Richtung gegenüberliegend ist an der Kappe 2 ein ringförmiger Vorsprung 76 angeordnet, der zur Achslängsrichtung 78 des Verschlußdeckels konzentrisch verläuft. Dieser ringförmige Vorsprung 76 greift von oben in die rückseitige Wölbung 80 des sickenförmig gebogenen Bereichs 54 ein, und verhindert, daß sich das Kopplungsteil 50 aus der Ausnehmung 56 löst oder herausgleitet, wenn z.B. der Verschlußdeckel 1 auf den Kopf gestellt wird.

Schließlich ist in Achslängsrichtung eine mit einem dünnen Grad oder dergleichen durchgreifbare Öffnung 82 in der Kappe 2 vorgesehen, um bei einer Störung der Abschraubsicherung 12 den Schenkel 60 des Kopplungsteils 50 nach unten drücken zu können, um so eine drehfeste Kopplung zwischen Kappe 2 und Eingriffsteil 4 zu erreichen.

Mit dem Bezugszeichen 82 sind beidseits des Kopplungsteils 50 von der Oberseite 58 des Eingriffsteils 4 nach oben vorspringende Wandabschnitte bezeichnet, die in radialer Richtung erstreckt sind und das von außen eingeleitete Drehmoment von dem Kopplungsteil 50 auf das Eingriffsteil 4 übertragen.

Von der Oberseite 58 des Eingriffsteils 4 springt desweiteren ein Stift 84 vor, der durch eine Öffnung 86 in der Blattfeder 64 hindurchgreift und diese somit positioniert.

Schließlich zeigt Figur 3 eine Draufsicht auf den Verschlußdeckel, anhand derer die Abstützflächen 16 der Kappe 2 zu ersehen sind.

## Patentansprüche

1. Auf einen ortsfesten Stutzen beispielsweise eines Kraftfahrzeugkühlers, eines Ausgleichsbehälters von Kühl- oder Heizsystemen oder dergleichen zu befestigender, vorzugsweise aufschraubbarer oder aufsteck- und drehbarer Verschlußdeckel mit einer Schraub- bzw. Steck- und Drehkappe und einem verdrehbaren Eingriffsteil, innerhalb dessen ein vorzugsweise in Überdruck/Unterdruck-Kombination ausgeführtes Ventil konzentrisch zur Kappe angeordnet ist, wobei das Ventil ein Dichtelement aufweist, das bei Aufbringen des Verschlußdeckels mit dem ortsfesten Stutzen in Dichtverbindung gelangt, wobei der Verschlußdeckel in auf den ortsfesten Stutzen aufgebrachtem Zustand mittels eines temperaturabhängigen Steuerelements gegen Abnehmen, vorzugsweise Abschrauben oder Abdrehen sicherbar ist, indem mittels des temperaturabhängigen Steuerelements (34) bei Normaltemperatur eine drehfeste Kopplung von Kappe (2) und Eingriffsteil (4) und bei Übertemperatur eine Entkopplung ereichbar ist, **dadurch gekennzeichnet, daß** in dem Bereich zwischen dem Eingriffsteil (4) und der Kappe (2) an der Oberseite des Eingriffsteils (4) ein wippenartiges Kopplungsteil (50) im wesentlichen in radialer Richtung des Eingriffsteils (4) verlaufend vorgesehen ist, das um eine parallel zur Oberseite (58) des Eingriffsteils (4) verlaufende Achse (52) begrenzt schwenkbar und in Umfangsrichtung des Eingriffsteils (4) durch Formschluß drehfest mit dem Eingriffsteil (4) verbunden ist, daß das Kopplungsteil (50) bei Normaltemperatur einenends durch ein federndes Element (62) in Richtung auf die Oberseite (58) des Eingriffsteils (4) niedergedrückt ist, und daß das Kopplungsteil (50) bei Übertemperatur mittels des temperaturabhängigen Steuerelements (34) entgegen der Kraft des federnden Elements (62) hochgedrückt und damit um die Schwenkachse (52) verschwenkt ist, so daß sein radial äußeres Ende aus einer Kopplungsstellung mit der Kappe (2) freikommt.

2. Verschlußdeckel nach Anspruch 1, **dadurch gekennzeichnet, daß** die Kappe (2) an ihrer Innenseite einen konzentrischen Ringbund oder -flansch (70) aufweist, gegen den das radial äußere Ende (67) des wippenartigen Kopplungsteils (50) in Umfangsrichtung gleitet, wenn die Kappe (2) bei Übertemperatur gegenüber dem Eingriffsteil (4) hohldreht, und der zum drehfesten Koppeln mit dem wippenartigen Kopplungsteil (50) wenigstens eine Ausnehmung (72) oder Unterbrechung aufweist, in welche das radial äußere Ende (67) des Kopplungsteils (50) bei Normaltemperatur einrastbar ist.

3. Verschlußdeckel nach Anspruch 1 oder 2, **dadurch gekennzeichnet, daß** das temperaturabhängige Steuerelement (34) von einer Memoryfeder (36) gebildet ist.

4. Verschlußdeckel nach Anspruch 1, 2 oder 3, **dadurch gekennzeichnet, daß** das temperaturabhängige Steuerelement (34) mit einem in axialer Richtung bewegbaren Steuerbolzen (42) zusammenwirkt, der sich gegen die Unterseite des wippenartigen Kopplungsteils (50) abstützt.

5. Verschlußdeckel nach einem oder mehreren der vorstehenden Ansprüche, **dadurch gekennzeichnet, daß** das temperaturabhängige Steuerelement (34) und der Steuerbolzen (42) innerhalb des Eingriffsteils (4) angeordnet sind und der Steuerbolzen (42) durch eine axiale Öffnung (48) in dem Eingriffsteil (4) hindurchgreift.

6. Verschlußdeckel nach Anspruch 5, **dadurch gekennzeichnet, daß** das temperaturabhängige Steuerelement (34) und der Steuerbolzen (42) innerhalb des Eingriffsteils (4) mittig angeordnet sind.

7. Verschlußdeckel nach einem oder mehreren der vorstehenden Ansprüche, **dadurch gekennzeichnet, daß** das federnde Element (62) eine Blattfeder (64) ist.

8. Verschlußdeckel nach Anspruch 7, **dadurch gekennzeichnet, daß** die Blattfeder (64) im wesentlichen parallel zur Oberseite (58) des Eingriffsteils (4) an diesem gehalten ist.

9. Verschlußdeckel nach Anspruch 7 oder 8, **dadurch gekennzeichnet, daß** die Blattfeder (64) drehfest an dem Eingriffsteil (4) gehalten ist.

10. Verschlußdeckel nach Anspruch 7, 8 oder 9, **dadurch gekennzeichnet, daß** die Blattfeder (64) durch Formschluß drehfest an dem Eingriffsteil (4) gehalten ist.

11. Verschlußdeckel nach Anspruch 10, **dadurch gekennzeichnet, daß** die Blattfeder (64) eine Öffnung (86) aufweist, durch die ein stiftförmiger Vorsprung (84) auf der Oberseite (58) des Eingriffsteils (4) hindurchgreift, der die Blattfeder (64) in radialer Richtung positioniert.

12. Verschlußdeckel nach einem oder mehreren der vorstehenden Ansprüche, **dadurch gekennzeichnet, daß** das wippenförmige Kopplungsteil (50) von einem Metallstreifen oder Blechbiegeteil gebildet ist, der bzw. das zur Ausbildung einer Schwenkachse (52) einen sickenförmigen Abschnitt (54) aufweist.

13. Verschlußdeckel nach einem oder mehreren der vorstehenden Ansprüche, **dadurch gekennzeichnet, daß** an der Oberseite (58) des Eingriffsteils (4) eine Ausnehmung (56) vorgesehen ist, in welche das wippenförmige Kopplungsteil (50) eingesetzt ist.

14. Verschlußdeckel nach Anspruch 13, dadurch kekennzeichnet, daß an der Oberseite (58) des Eingriffsteils (4) in axialer Richtung in Richtung auf die Kappe (2) vorspringende Rippen (82) vorgesehen sind, zwischen die das wippenförmige Kopplungsteil (50) eingesetzt und damit drehfest mit dem Eingriffsteil (4) verbunden ist.

15. Verschlußdeckel nach Anspruch 14, **dadurch gekennzeichnet, daß** die Rippen (82) wenigstens nahezu an die Unterseite der Kappe (2) anliegen.

16. Verschlußdeckel nach einem oder mehreren der vorstehenden Ansprüche, **dadurch gekennzeichnet, daß** an der Unterseite der Kappe (2) ein ringförmiger Vorsprung (76) vorgesehen ist, der wenigstens nahezu an die Oberseite (58) des Eingriffsteils (4) anlegbar ist.

17. Verschlußdeckel nach Anspruch 16, **dadurch gekennzeichnet, daß** der ringförmige Vorsprung (76) mit dem wippenförmigen Kopplungsteil (50) im Bereich von dessen Schwenkachse (52) zusammenwirkt, so daß dieses unverlierbar in der Ausnehmung (56) gehalten ist.

18. Verschlußdeckel nach Anspruch 1, **dadurch gekennzeichnet, daß** an der Innenseite der flanschförmigen Wandung (18) der Kappe (2) im wesentlichen in axialer Richtung erstreckte und in radialer Richtung geringfügig nachgiebige Laschen, Lamellen oder Vorsprünge vorgesehen sind, die beim Einsetzen des Eingriffsteils (4) in die Kappe (2) geringfügig nach außen gebogen werden und so Kappe (2) und Eingriffsteil (4) spiel- und vibrationsfrei aneinander halten.

19. Verschlußdeckel nach Anspruch 18, **dadurch gekennzeichnet, daß** die Laschen, Lamellen oder Vorsprünge an einen inneren Ringflansch der Kappe (2) angeformt sind.

20. Verschlußdeckel nach Anspruch 18 oder 19, **dadurch gekennzeichnet, daß** die Laschen, Lamellen oder Vorsprünge an ihrem unteren in Montagerichtung mit dem Eingriffsteil (4) vorderen Ende eine Einführschräge aufweisen, an der das Eingriffsteil (4) beim Zusammenfügen aufgleitet.

## Claims

1. Sealing lid which is to be fastened, preferably screwed on or placed on and twisted, on to a fixed nozzle, for example of a vehicle radiator, a compensator reservoir of cooling or heating systems or the like, and a twistable engaging part, within which a valve - preferably designed in an overpressure / low pressure combination - is arranged concentrically to the cap, wherein the valve has a sealing element which effects a tight connection with the fixed nozzle when the sealing lid is applied,
wherein the sealing lid - in the state in which it is fitted to the fixed nozzle - can be secured against removal, preferably unscrewing or twisting off, by means of a temperature-dependent control element,
in which by means of the temperature-dependent control element (34), a rotation-proof coupling of cap (2) and engaging part (4) can be achieved at normal temperature and decoupling can be achieved at excess temperature,
**characterised in that**
in the area between the engaging part (4) and the cap (2), provided on the upper side of the engaging part (4) is a rocker-like coupling part (50) which runs essentially in the radial direction of the engaging part (4) and which can be pivoted to a limited extent around an axis (52) running parallel to the upper side (58) of the engaging part (4) and which in the circumferential direction of the engaging part (4) is connected to the engaging part (4) in a rotation-proof manner, through positive locking,
that at normal temperature, the coupling part (50) is pressed down at one end in the direction against the upper side (58) of the engaging part (4) by a sprung element (62),
and that in the case of excess temperature, the coupling part (50) is pushed upwards against the force of the sprung element (62) by means of the temperature-dependent control element (34), and is thus pivoted around the pivot axis (52), so that its radially outer end is released from a coupling position with the cap (2).

2. Sealing lid in accordance with claim 1, **characterised in that** on its inner side, the cap (2) has a concentric ring collar or ring flange (70), against which the radially outer end (67) of the rocker-like coupling part (50) slides in the circumferential direction when - in the case of excess temperature - the cap (2) turns hollow in relation to the engaging part (4), and which for rotation-proof coupling with the rocker-like coupling part (50) has at least one recess (72) or break, into which the radially outer end (67) of the coupling part (50) can be engaged at normal temperature.

3. Sealing lid in accordance with claim 1 or 2, **characterised in that** the temperature-dependent control element (34) is formed by a memory spring (36).

4. Sealing lid in accordance with claim 1, 2 or 3, **characterised in that** the temperature-dependent control element (34) acts together with a control bolt (42) which can be moved in an axial direction and which supports itself against the underside of the rocker-like coupling part (50).

5. Sealing lid in accordance with one or more of the preceding claims, **characterised in that** the temperature-dependent control element (34) and the control bolt (42) are arranged within the engaging part (4), and the control bolt (42) penetrates through an axial opening (48) in the engaging part (4).

6. Sealing lid in accordance with claim 5, **characterised in that** the temperature-dependent control element (34) and the control bolt (42) are arranged centrally within the engaging part (4).

7. Sealing lid in accordance with one or more of the preceding claims, **characterised in that** the sprung element (62) is a leaf spring (64).

8. Sealing lid in accordance with claim 7, **characterised in that** the leaf spring (64) is held essentially parallel to the upper side (58) of the engaging part (4), against it.

9. Sealing lid in accordance with claim 7 or 8, **characterised in that** the leaf spring (64) is held on the engaging part (4) in a rotation-proof manner.

10. Sealing lid in accordance with claim 7, 8 or 9, **characterised in that** the leaf spring (64) is held on the engaging part (4) in a rotation-proof manner, by means of positive locking.

11. Sealing lid in accordance with claim 10, **characterised in that** the leaf spring (64) has a opening (86) through which a pin-like projection (84) on the upper side (58) of the engaging part (4) protrudes, which positions the leaf spring (64) in a radial direction.

12. Sealing lid in accordance with one or more of the preceding claims, **characterised in that** the rocker-like coupling part (50) is formed by a metal strip or flexible sheet metal part which has a crimp-shaped section (54) to form a pivot axis (52).

13. Sealing lid in accordance with one or more of the preceding claims, **characterised in that** provided on the upper side (58) of the engaging part (4) is a recess (56) in which the rocker-like coupling part (50) is deployed.

14. Sealing lid in accordance with claim 13, **characterised in that** provided on the upper side (58) of the engaging part (4), in an axial direction, are ribs (82) which project in the direction against the cap (2), between which the rocker-like coupling part (50) is deployed and is thus connected to the engaging part (4) in a rotation-proof manner.

15. Sealing lid in accordance with claim 14, **characterised in that** the ribs (82) rest at least almost against the underside of the cap (2).

16. Sealing lid in accordance with one or more of the preceding claims, **characterised in that** provided on the underside of the cap (2) is a ring-shaped projection (76) which can be put at least almost against the upper side (58) of the engaging part (4).

17. Sealing lid in accordance with claim 16, **characterised in that** the ring-shaped projection (76) acts together with the rocker-like coupling part (50) in the area of its pivot axis (52), so that this [coupling part] is held captive in the recess (56).

18. Sealing lid in accordance with claim 1, **characterised in that** provided on the inner side of the flange-like wall (18) of the cap (2) are tabs, lamellae or projections which extend essentially in an axial direction and are slightly yielding in the radial direction, and which are bent outwards slightly when the engaging part (4) is placed into the cap (2), and thus hold the cap (2) and engaging part (4) against one another in a manner free of play and vibrations.

19. Sealing lid in accordance with claim 18, **characterised in that** the tabs, lamellae or projections are moulded onto an inner ring flange of the cap (2).

20. Sealing lid in accordance with claim 18 or 19, **characterised in that** the tabs, lamellae or projections have an insertion slope at their lower or front end in the direction of fitting with the engaging part (4), on which the engaging part (4) slide on joining.

## Revendications

1. Bouchon à fixer, de préférence par vissage ou emboîtement et rotation, sur une tubulure fixe, par exemple d'un radiateur de véhicule automobile, d'un vase d'expansion de systèmes de refroidissement ou de chauffage ou de dispositifs analogues, comportant un capuchon à vissage ou emboîtage et rotation et une partie d'accrochage montée à rotation, à l'intérieur de laquelle est disposée, de manière concentrique avec le capuchon, une soupape qui est réalisée, de préférence, en combinaison surpression/dépression et qui comporte un élément d'étanchéité qui parvient à un état de liaison étanche avec la tubulure fixe quand on met le bouchon en place, le bouchon pouvant étant sécurisé contre son extraction, de préférence, par dévissage ou rotation, dans son état de mise en place sur la tubulure fixe, au moyen d'un élément de commande dépendant de la température par le fait que, au moyen de l'élément de commande (34), on obtient, à la température normale, un couplage sans possibilité de rotation du capuchon (2) et de la partie d'accrochage (4) et, lors d'un excès de température, on obtient un découplage, **caractérisé en ce que**, dans la zone se trouvant entre la partie d'accrochage (4) et le capuchon (2), sur la face supérieure (58) de la partie d'accrochage (4), on prévoit une pièce de couplage (50) en forme de bascule qui s'étend essentiellement dans la direction radiale de la partie d'accrochage (4) et qui est reliée à la partie d'accrochage (4) avec possibilité de pivotement limitée autour d'un axe (52) qui s'étend parallèlement à la face supérieure (58) de la partie d'accrochage (4) et sans possibilité de rotation avec la partie d'accrochage (4) par engagement positif dans la direction périphérique de la partie d'accrochage (4), **en ce que**, à la température normale, la pièce de couplage en forme de bascule (50) est comprimée vers le bas en direction de la face supérieure (58) de la partie d'accrochage (4), à une de ses extrémités, au moyen d'un élément à ressort (62) et **en ce que**, lors d'un excès de température, la pièce de couplage (50) est comprimée vers le haut à l'encontre de la force de l'élément à ressort (62), au moyen de l'élément de commande (34) dépendant de la température et pivotée, de ce fait, autour de l'axe de pivotement (52) de telle manière que son extrémité extérieure dans la direction radiale est libérée d'une position de couplage.

2. Bouchon selon la revendication 1, **caractérisé en ce que** le capuchon (2) comporte, sur sa face intérieure, une collerette ou une bride annulaire (70) concentrique qui glisse dans la direction périphérique contre l'extrémité extérieure dans la direction radiale (67) de la pièce de couplage en forme de bascule (50), quand le capuchon (2) tourne à vide par rapport à la partie d'accrochage (4) lors d'un excès de température et qui, pour le couplage sans possibilité de rotation avec la pièce de couplage en forme de bascule (50), comporte au moins un évidement (72) ou une coupure dans lequel l'extrémité extérieure dans la direction radiale (67) de la pièce de couplage (50) peut se bloquer à la température normale.

3. Bouchon selon la revendication 1 ou 2, **caractérisé en ce que** l'élément de commande (34) dépendant de la température est constitué par un ressort à mémoire de forme (36).

4. Bouchon selon l'une quelconque des revendications 1, 2 ou 3, **caractérisé en ce que** l'élément de commande (34) dépendant de la température coopère avec un goujon de commande (42) qui peut se déplacer dans la direction axiale et qui est en appui contre la face inférieure de la piece de couplage en forme de bascule (50).

5. Bouchon selon une ou plusieurs des revendications précédentes, **caractérisé en ce que** l'élément de commande (34) dépendant de la température et le goujon de commande (42) sont disposés à l'intérieur de la partie d'accrochage (4) et **en ce que** le goujon de commande (42) s'accroche à travers une ouverture axiale (48) ménagée dans la partie d'accrochage (4).

6. Bouchon selon la revendication 5, **caractérisé en ce que** l'élément de commande (34) dépendant de la température et le goujon de commande (42) sont disposés à l'intérieur de la partie d'accrochage (4) en son centre.

7. Bouchon selon une ou plusieurs des revendications précédentes, **caractérisé en ce que** l'élément à ressort (62) est une lame de ressort (64).

8. Bouchon selon la revendication 7, **caractérisé en ce que** la lame de ressort (64) est maintenue sur la partie d'accrochage (4) en étant essentiellement parallèle à la face supérieure (58) de la partie d'accrochage (4).

9. Bouchon selon la revendication 7 ou 8, **caractérisé en ce que** la lame de ressort (64) est maintenue sans possibilité de rotation sur la partie d'accrochage (4).

10. Bouchon selon l'une quelconque des revendications 7, 8 ou 9, **caractérisé en ce que** la lame de ressort (64) est maintenue sans possibilité de rotation sur la partie d'accrochage (4) par engagement positif

11. Bouchon selon la revendication 10, **caractérisé en ce que** la lame de ressort (64) comporte une ouverture (86) à travers laquelle s'accroche une saillie en forme de broche (84) qui est ménagée sur la face supérieure (58) de la partie d'accrochage (4) et qui positionne la lame de ressort (64) dans la direction radiale.

12. Bouchon selon une ou plusieurs des revendications précédentes, **caractérisé en ce que** la pièce de couplage en forme de bascule (50) est constituée par une lame de métal ou une pièce coudée en tôle qui comporte une section en forme de moulure(54) pour la formation d'un axe de pivotement (52).

13. Bouchon selon une ou plusieurs des revendications précédentes, **caractérisé en ce que**, sur la face supérieure (58) de la partiè d'accrochage (4), on prévoit un évidement (56) dans lequel la pièce de couplage en forme de bascule (50) est insérée.

14. Bouchon selon la revendication 13, **caractérisé en ce que**, sur la face supérieure (58) de la partie d'accrochage (4), on prévoit des nervures (82) qui font saillie dans la direction axiale en direction du capuchon (2) et entre lesquelles la pièce de couplage en forme de bascule (50) est inséré et reliée, de ce fait, sans possibilité de rotation avec la partie d'accrochage (4).

15. Bouchon selon la revendication 14, **caractérisé en ce que** les nervures (82) reposent au moins à peu près sur la face inférieure du capuchon (2).

16. Bouchon selon une ou plusieurs des revendications précédentes, **caractérisé en ce que**, sur la face inférieure du capuchon (2), on prévoit une saillie en forme d'anneau (76) qui peut s'appliquer au moins à peu près sur la face supérieure (58) de la partie d'accrochage (4).

17. Bouchon selon la revendication 16, **caractérisé en ce que** la saillie en forme d'anneau (76) coopère avec la pièce de couplage en forme de bascule (50) dans la zone de l'axe de pivotement (62) de cette dernière de telle manière que cette dernière est maintenue de manière imperdable dans l'évidement (56).

18. Bouchon selon la revendication 1, **caractérisé en ce que**, sur la face inférieure de la paroi (18) en forme de bride du capuchon (2), on prévoit des languettes, des lamelles ou des saillies qui s'étendent essentiellement dans la direction axiale, qui sont faiblement flexibles dans la direction radiale et qui, lors de l'insertion de la partie d'accrochage (4) dans le capuchon (2), sont légèrement pliées vers l'extérieur et maintiennent ainsi le capuchon (2) et la partie d'accrochage (4) l'un sur l'autre sans jeu ni possibilité de vibration.

19. Bouchon selon la revendication 18, **caractérisé en ce que** les languettes, les lamelles ou les saillies sont formées sur une bride annulaire du capuchon (2)

20. Bouchon selon la revendication 18 ou 19, **caractérisé en ce que** les languettes, les lamelles ou les saillies comportent, à leur extrémité antérieure inférieure dans la direction de montage avec la partie d'accrochage (4), un chanfrein d'introduction sur lequel la partie d'accrochage (4) glisse lors de l'assemblage.
